# EUROPÄISCHE PATENTSCHRIFT

(11) **EP 3 328 222 B1**
(45) Veröffentlichungstag und Bekanntmachung des Hinweises auf die Patenterteilung: **22.05.2019**
(21) Anmeldenummer: 16745095.6
(22) Anmeldetag: 25.07.2016
(51) Int. Cl.: A24C 5/356

(54) **ENTLEERMAGAZIN UND VERFAHREN ZUM ENTLEEREN VON MIT STABFÖRMIGEN ARTIKELN DER TABAK VERARBEITENDEN INDUSTRIE GEFÜLLTEN SCHRAGEN**
EMPTYING MAGAZINE AND METHOD FOR EMPTYING TRAYS FILLED WITH ROD-LIKE ARTICLES IN THE TOBACCO-PROCESSING INDUSTRY
CARTOUCHE DE VIDAGE ET PROCÉDÉ DE VIDAGE DE CASIERS REMPLIS D'ARTICLES EN FORME DE TIGE DE L'INDUSTRIE DE TRANSFORMATION DU TABAC

(30) Priorität: 31.07.2015 DE 102015009740
(43) Veröffentlichungstag der Anmeldung: 06.06.2018
(73) Patentinhaber: Hauni Maschinenbau GmbH, 21033 Hamburg (DE)
(72) Erfinder: KNABE, Michael, 21502 Geesthacht (DE); HORN, Matthias, 22926 Ahrensburg (DE); BUDNY, Piotr, 21035 Hamburg (DE)
(74) Vertreter: Stork Bamberger Patentanwälte PartmbB
(86) Internationale Anmeldenummer: PCT/EP2016/067663
(87) Internationale Veröffentlichungsnummer: WO 2017/021189

(56) Entgegenhaltungen:
- EP-A1- 1 952 706
- DE-A1- 4 127 283
- US-A- 4 658 992

## Beschreibung

Die Erfindung betrifft ein Entleermagazin für eine Schragenentleerstation zum Entleeren von mit stabförmigen Artikeln der Tabak verarbeitenden Industrie gefüllten Schragen, umfassend einen Aufnahmeraum für die aus dem Schragen strömenden Artikel, wobei der mindestens an den Seiten und der Rückseite begrenzte Aufnahmeraum nach oben in Richtung der zu entleerenden Schragen offen und nach unten durch ein einen Kanal bildendes Förderelement zum Abtransport der Artikel begrenzt ist, sowie mindestens einen als Stromregulierungselement wirkenden Verdrängungskörper, der im Übergangsbereich der Artikel vom Aufnahmeraum in den Kanal angeordnet ist, wobei jeder Verdrängungskörper einen Grundkörper und ein federnd gegenüber dem Grundkörper angeordnetes Dachelement aufweist, das dem Aufnahmeraum zugewandt ist.

Des Weiteren betrifft die Erfindung ein Verfahren zum Entleeren von mit stabförmigen Artikeln der Tabak verarbeitenden Industrie gefüllten Schragen, umfassend die Schritte: Ausleeren eines Schragens in einen Aufnahmeraum eines Entleermagazins, Leiten der aus dem Schragen strömenden Artikel durch den Aufnahmeraum des Entleermagazins nach unten in den Bereich eines einen Kanal bildenden Förderelementes, Regulieren des Artikelstroms im Übergangsbereich der Artikel vom Aufnahmeraum in den Kanal durch mindestens einen als Stromregulierungselement wirkenden und aus einem Grundkörper und einem federnd gegenüber dem Grundkörper angeordneten Dachelement gebildeten Verdrängungskörper, und Abtransport der Artikel entlang des Kanals.

Solche Entleermagazine als Bestandteil einer Schragenentleerstation und Verfahren kommen in der Tabak verarbeitenden Industrie zum Einsatz, um aus Behältern, den so genannten Schragen, strömende Artikel, die beim Ausströmen einen Produktmassenstrom bilden, auf das als Auslaufband oder dergleichen ausgebildete Förderelement umzulenken. Konkret dient das Entleermagazin dazu, die aus dem Schragen strömenden Artikel kontinuierlich und gleichmäßig über das den Aufnahmeraum nach unten hin begrenzende Förderelement abzuführen und nachgeordneten Vorrichtungen zuzuführen. Die zu entleerenden Schragen, die mit Zigaretten, Filtern, Filterstäben, Filtersegmenten oder dergleichen gefüllt sein können, sind wahlweise Behälter mit einem gemeinsamen Aufnahmeraum oder Behälter mit einem geteilten Aufnahmeraum, die dann als Schachtschragen bezeichnet werden. Entsprechend den Schragen kann auch der Aufnahmeraum des Entleermagazins einen gemeinsamen Abschnitt aufweisen oder in mehrere voneinander getrennte Abschnitte unterteilt sein.

Die Entleermagazine sind üblicherweise Bestandteil einer Entleerstation, die neben dem Entleermagazin eine Zuführung für die mit den Artikeln gefüllten Schragen, eine Abführung für die geleerten Schragen sowie eine Übergabeeinrichtung aufweist. Mittels der Übergabeeinrichtung werden die vollen Schragen von der Zuführung in den Bereich des Entleermagazins und vom Entleermagazin in den Bereich der Abführung transportiert. Die Übergabeeinrichtung kann unterschiedlich ausgebildet sein. Verbreitet sind Lifteinrichtungen und/oder Schwenkeinrichtungen, die eine Aufnahme für einen Schragen oder mehrere Schragen aufweisen, und denen ein bewegbares Schließelement, beispielsweise ein so genanntes Schwert, zum Schließen der nach oben offenen Schragen und zum Freigeben der Kopf über oberhalb des Entleermagazins stehenden Schragen zum Entleeren der Schragen zugeordnet ist.

Das Entleermagazin weist den Aufnahmeraum auf, der durch Rahmenabschnitte, Wände oder dergleichen zu den beiden Schmalseiten zur Definition der Breite B (quer zur Strömungsrichtung S der Artikel) und zur Rückseite begrenzt ist. Der Aufnahmeraum kann auch nach vorne, beispielsweise durch ein transparentes Wandelement, geschlossen sein. Die Stromregulierungselemente als Verdrängungskörper, die im Aufnahmeraum üblicherweise im Übergangsbereich vom Aufnahmeraum in den Kanal angeordnet sind, verbessern den Durchlauf der Artikel durch das Entleermagazin und sorgen dafür, dass auf dem Förderelement ein homogener Produktmassenstrom aufgebaut werden kann. Durch die federnde Lagerung der Dachelemente oder Abschnitten davon auf dem Grundkörper können die Artikel entlastet werden. Des Weiteren sorgen die federnden Dachelemente der Verdrängungskörper dafür, dass die Artikel gleichmäßig aus dem Aufnahmeraum abfließen. Aus dem Stand der Technik sind Lösungen für ein Entleermagazin mit den Merkmalen des Oberbegriffes des Anspruches 1 bekannt, beispielsweise aus der DE 41 27 283 A.

Die bekannten Lösungen weisen mehrere Verdrängungskörper auf, die neben dem Grundkörper jeweils ein Dachelement aufweisen. Das Dachelement ist mittels einer Feder gegenüber dem Grundkörper federnd abgestützt. Allerdings weisen unterschiedliche Artikel unterschiedliche Artikeleigenschaften auf, wie z. B. unterschiedliches Gewicht, unterschiedliche Dämpfungseigenschaften etc. Um jedoch die unterschiedlichen Artikel z. B. nach einem Produktwechsel beim Entleeren und insbesondere beim Umlenken aus dem Aufnahmeraum in den Kanal zu entlasten und einen homogenen Aufbau des Produktmassenstroms aufrechtzuerhalten, ist es notwendig, die Federn zur Vermeidung von so genannten "Querfliegern" oder "hochspringenden Artikeln" an die unterschiedlichen Artikeleigenschaften anzupassen.

Im Stand der Technik erfolgt diese Anpassung durch den Austausch der Federn, so dass Federn mit den entsprechenden Feder- und damit Dämpfungseigenschaften für einen ersten Artikel beim Verarbeiten eines zweiten Artikels, dessen Artikeleigenschaften von denen des ersten Artikels abweichen, gegen Federn mit entsprechend angepassten Feder- und Dämpfungseigenschaften ausgetauscht werden müssen. Dazu ist das Entleermagazin außer Betrieb zu nehmen, was zu Leistungsverlusten führt. Des Weiteren ist der Austausch der Federn arbeits- und damit kostenintensiv. Ein weiterer Nachteil besteht darin, dass nur eine grobe Abstimmung der Federn auf die jeweiligen Artikeleigenschaften gewährleistet ist, da sich das Federungsverhalten bei unterschiedlichen Federn schrittweise verändert.
Der Erfindung liegt somit die Aufgabe zugrunde, ein kompaktes und flexibel einsetzbares Entleermagazin vorzuschlagen. Die Aufgabe besteht weiterhin darin, ein entsprechendes Verfahren vorzuschlagen.

Diese Aufgabe wird durch ein Entleermagazin mit den eingangs genannten Merkmalen dadurch gelöst, dass jedem Verdrängungskörper ein mittels Druckluftregelventil regelbares Federungsmittel zugeordnet ist, derart, dass mindestens das dem Aufnahmeraum zugewandte Dachelement hinsichtlich seines Federungsverhaltens gegenüber dem Grundkörper produktabhängig regelbar ist. Die erfindungsgemäße Ausbildung gewährleistet eine schnelle und von "außen" realisierbare Einstellung des Federungsverhaltens, wobei die individuellen Artikelcharakteristika bei der Einstellung berücksichtigt werden können. Mit anderen Worten ermöglicht die erfindungsgemäße Lösung quasi eine "online-Einstellung" des Federungsverhaltens der jeweiligen Federungsmittel individuell für jeden Artikel. Die produktabhängige Regelung bedeutet, dass das Federungsverhalten unter Berücksichtigung aller durch die Artikel beeinflusster Parameter, wie z. B. Artikelgewicht, Dämpfungsverhalten der Artikel, Artikelstromgröße etc. einstellbar ist. Damit ist das Entleermagazin flexibel einsetzbar, da mit einer einzigen konstruktiven Ausgestaltung unterschiedliche Artikel mit derselben Präzision innerhalb des Entleermagazins aus dem Aufnahmeraum in den Kanal umgelenkt werden können.

Vorzugsweise umfasst das Entleermagazin mindestens ein Druckluftregelventil, das zum automatischen und stufenlosen Regeln des Federungsverhaltens der Federungsmittel ausgebildet und eingerichtet ist. Dadurch ist ein kompaktes Entleermagazin geschaffen, das ein stufenloses Einstellen der Federkraft und damit der Dämpfungscharakteristik ermöglicht, was eine individuelle und präzise Regelung gewährleistet.

Eine zweckmäßige Weiterbildung der Erfindung zeichnet sich dadurch aus, dass jedem Verdrängungskörper mindestens zwei Pneumatikzylinder als Federungsmittel zur Bildung eines Dämpfungselementes zwischen Dachelement und Grundkörper zugeordnet sind, mittels dem das Dachelement gegenüber dem Grundkörper federnd angeordnet ist. Der Einsatz von mindestens zwei Pneumatikzylindern stellt auf besonders kompakte Weise sicher, dass die Federkraft und damit die Dämpfungscharakteristik gleichmäßig und präzise einstellbar sind.

Eine besonders bevorzugte Ausführungsform der Erfindung ist dadurch gekennzeichnet, dass mehrere Verdrängungskörper, jeweils mindestens zwei Pneumatikzylinder umfassend, über die Breite B des Aufnahmeraums verteilt vorgesehen und sämtliche Pneumatikzylinder über ein Rohrleitungsnetz an ein gemeinsames, regelbares Druckluftregelventil angeschlossen sind. Das bedeutet, dass quer zur Stromrichtung S der durch den Aufnahmeraum strömenden Artikel vorzugsweise mit gleichmäßigem Abstand zueinander mehrere Verdrängungskörper vorgesehen sind, die über die gesamte Breite des Aufnahmeraums das Abströmen und Umlenken der Artikel regulieren.

Zweckmäßigerweise sind über die Breite des Aufnahmeraums verteilt drei Verdrängungskörper beabstandet zu den seitlichen Begrenzungen des Aufnahmeraums angeordnet, wobei jeder dieser Verdrängungskörper vier Pneumatikzylinder zum federnden Lagern der Dachelemente auf dem Grundkörper aufweist, und unmittelbar benachbart zu den seitlichen Begrenzungen des Aufnahmeraums ist zu beiden Seiten jeweils ein Verdrängungskörper mit einem Abschnitt eines Dachelementes angeordnet, wobei jeder dieser Verdrängungskörper zwei Pneumatikzylinder zum federnden Lagern der Dachelemente auf dem Grundkörper aufweist. Damit wird sichergestellt, dass der Artikelstrom über seine gesamte Breite gleichmäßig reguliert werden kann, um die Artikel zur Bildung eines gleichmäßigen Produktmassenstroms auf dem Förderelement umzulenken.

Eine bevorzugte Weiterbildung der Erfindung zeichnet sich dadurch aus, dass sämtliche Pneumatikzylinder und die Verbindungskanäle unterhalb der Dachelemente angeordnet und die Verbindungskanäle zur Verbindung mit dem Druckluftregelventil aus dem Aufnahmeraum heraus nach hinten durch die rückseitige Begrenzung des Aufnahmeraums hindurch geführt sind. Unterhalb des Dachelementes bedeutet, dass die Pneumatikzylinder und die Verbindungskanäle durch das Dachelement vollständig abgedeckt sind, so dass die Artikel ausschließlich mit den in ihrer Oberfläche ebenen und das Strömen der Artikel unterstützenden Außenflächen der Dachelemente in Kontakt kommen. Dadurch wird auf kompakte Weise das Umlenken der Artikel in den Kanal zum Abtransport der Artikel unterstützt.

Besonders bevorzugt sind die Dachelemente haubenartig über dem Grundkörper angeordnet, derart, dass Seitenwände des Dachelementes bei der federnden Ausgleichsbewegung gegenüber dem Grundkörper außen an den Seitenwänden des Grundkörpers geführt sind. Mit dieser Ausbildung wird auf besonders einfache und präzise Weise die Relativbewegung der Dachelemente gegenüber den Grundkörpern unterstützt bei der automatischen Einstellung des Federungsverhaltens der Pneumatikzylinder.

Die Aufgabe wird auch durch ein Verfahren mit den eingangs genannten Schritten dadurch gelöst, dass das Federungsverhalten jedes Dachelementes gegenüber dem Grundkörper produktabhängig angepasst wird, indem ein Federungsmittel des Verdrängungskörpers mittels eines Druckluftregelventils geregelt wird.

Eine besonders bevorzugte Weiterbildung der Erfindung zeichnet sich dadurch aus, dass das Federungsverhalten durch das Druckluftegelventil automatisch und stufenlos geregelt wird.

Vorteilhafterweise werden sämtliche Verdrängungskörper, nämlich alle zwischen den Dachelementen und den Grundkörpern aller Verdrängungskörper angeordneten Pneumatikzylinder, über ein gemeinsames Druckluftregelventil bezüglich ihres Federungsverhaltens synchron geregelt.

Die sich daraus ergebenden Vorteile wurden bereits im Zusammenhang mit dem Entleermagazin beschrieben, weshalb zur Vermeidung von Wiederholungen auf die entsprechenden Passagen verwiesen wird.

Weitere zweckmäßige und/oder vorteilhafte Merkmale und Weiterbildungen des erfindungsgemäßen Entleermagazins sowie bevorzugte Verfahrensschritte des erfindungsgemäßen Verfahrens ergeben sich aus den Unteransprüchen sowie der Beschreibung. Besonders bevorzugte Ausführungsformen der Erfindung werden anhand der beigefügten Zeichnung näher erläutert. In der Zeichnung zeigt:
- Fig. 1: eine schematische Darstellung des erfindungsgemäßen Entleermagazins in perspektivischer Ansicht von schräg oben und vorne,
- Fig. 2: eine schematische Darstellung eines Ausschnitts des Entleermagazins, nämlich der Verdrängungskörper, von vorne,
- Fig. 3: eine vergrößerte Darstellung einzelner Verdrängungskörper gemäß der Figur 2, und
- Fig. 4: eine schematische Darstellung eines Ausschnitts des Entleermagazins, nämlich der Verdrängungskörper, von hinten.

Das in der Zeichnung dargestellte Entleermagazin dient zum Entleeren von mit stabförmigen Artikeln der Tabak verarbeitenden Industrie gefüllten Schachtschragen. Selbstverständlich ist das erfindungsgemäße Entleermagazin auch zum Entleeren von Schragen und anderen Behältnissen, in denen stabförmige Artikel bevorratet werden, ausgebildet und eingerichtet.

In der Figur 1 ist ein Entleermagazin 10 für eine Schragenentleerstation zum Entleeren von mit stabförmigen Artikeln der Tabak verarbeitenden Industrie gefüllten Schragen dargestellt. Das Entleermagazin 10 umfasst einen Aufnahmeraum 11, der im Ausführungsbeispiel durch Trennelemente 12 in mehrere Schächte unterteilt ist, jedoch auch ohne Trennelemente 12 vorgesehen sein kann. Der Aufnahmeraum 11 dient zur Aufnahme für die aus dem Schragen strömenden Artikel. Der Aufnahmeraum 11 ist mindestens an den Seiten 13, 14 und der Rückseite 15 begrenzt und nach oben in Richtung der zu entleerenden Schragen offen und nach unten durch ein einen Kanal 16 bildendes Förderelement 17 zum Abtransport der Artikel begrenzt. Das Entleermagazin 10 umfasst weiterhin mindestens einen als Stromregulierungselement wirkenden Verdrängungskörper 18, der im Übergangsbereich der Artikel vom Aufnahmeraum 11 in den Kanal 16 angeordnet ist. Jeder Verdrängungskörper 18 weist einen Grundkörper 19 und ein federnd gegenüber dem Grundkörper 19 angeordnetes Dachelement 20 auf, das dem Aufnahmeraum 11 zugewandt ist. Damit fallen die Artikel von oben auf die Dachelemente 20 und werden in Richtung des Kanals 16 geleitet. Die Artikel rutschen quasi auf den geneigten Flächen der Dachelemente 20 nach unten.

Dieses Entleermagazin 10 zeichnet sich erfindungsgemäß dadurch aus, dass jedem Verdrängungskörper 18 ein mittels Druckluftregelventil 21 regelbares Federungsmittel 22 zugeordnet ist, derart, dass mindestens das dem Aufnahmeraum 11 zugewandte Dachelement 20 hinsichtlich seines Federungsverhaltens gegenüber dem Grundkörper 19 produktabhängig regelbar ist.

Die im Folgenden beschriebenen Merkmale und Weiterbildungen stellen für sich betrachtet oder in Kombination miteinander bevorzugte Ausführungsformen dar. Es wird ausdrücklich darauf hingewiesen, dass Merkmale, die in den Ansprüchen und/oder der Beschreibung zusammengefasst oder in einer gemeinsamen Ausführungsform beschrieben sind, auch funktional eigenständig das weiter oben beschriebene Entleermagazin 10 weiterbilden können. Entsprechendes gilt für das weiter unten beschriebene Verfahren.

Vorzugsweise sind mehrere Verdrängungskörper 18 gleichmäßig über die Breite B des Aufnahmeraums 11 verteilt. Der oder jeder Verdrängungskörper 18 weist mit seinem zu einer Seite oder zu beiden Seiten geneigten Dachelement 20 nach oben in Richtung des Aufnahmeraums 11. Benachbarte Dachelemente 20 oder Abschnitte solcher Dachelemente 20 bilden somit vorzugsweise eine nach unten in Richtung des Kanals 16 gerichtete trichterförmige Verengung.

Vorzugsweise umfasst das Entleermagazin 10 mindestens ein Druckluftventil 21, das zum automatischen und stufenlosen Regeln des Federungsverhaltens des Federungsmittels 22 ausgebildet und eingerichtet ist. In einer nicht dargestellten Ausführungsform umfasst das Federungsmittel 22 einen Pneumatikzylinder 23. In einer bevorzugten Ausgestaltung sind jedem Verdrängungskörper 18 mindestens zwei Pneumatikzylinder 23 als Federungsmittel 22 zugeordnet. Die Pneumatikzylinder 23 bilden ein Dämpfungselement zwischen dem Dachelement 20 und dem Grundkörper 19. Mittels dem Dämpfungselement ist das Dachelement 20 gegenüber dem Grundkörper 19 federnd angeordnet. Der Grundkörper 19 ist grundsätzlich ortsfest angerordnet. Das Dachelement 20 ist relativ zum Grundkörper gegen eine Kraft, die im vorliegenden Beispiel von den Pneumatikzylindern 23 aufgebracht wird, bewegbar ausgebildet. In anderen Ausführungsformen kann der Grundkörper 19 auch verstellbar ausgebildet sein, und zwar wahlweise hinsichtlich seiner Position und/oder seiner äußeren Geometrie.

Bevorzugt sind mehrere Verdrängungskörper 18, die jeweils mindestens zwei Pneumatikzylinder 23 umfassen, über die Breite B des Aufnahmeraums 11 verteilt vorgesehen. Sämtliche Pneumatikzylinder 23 aller Verdrängungskörper 18 sind über ein Rohrleitungsnetz 24 an ein gemeinsames, regelbares Druckluftregelventil 21 angeschlossen. Das Rohrleitungsnetz 24 umfasst Rohrleitungen 25, Verbindungskanäle 26 sowie Anschlüsse. Alternativ können auch für jeden Verdrängungskörper 18 jeweils separate Druckluftregelventile 21 vorgesehen sein, die bevorzugt über eine Steuer- und Regelungseinheit synchronisiert betätigbar sind.

Die Anzahl der Verdrängungskörper 18 und deren Position und Ausbildung hängt u. a. auch von der Größe und insbesondere der Breite B des Aufnahmeraums 11 ab. In der Zeichnung weisen die Ausführungsformen rein beispielhaft insgesamt fünf Verdrängungskörper 18 auf. Über die Breite B des Aufnahmeraums 11 verteilt sind drei Verdrängungskörper 18 beabstandet zu den seitlichen Begrenzungen (Seiten 13, 14) des Aufnahmeraums 11 angeordnet, wobei jeder dieser Verdrängungskörper 18 vier Pneumatikzylinder 23 zum federnden Lagern der Dachelemente 20 auf dem Grundkörper aufweist. Die Dachelemente 20 dieser Verdrängungskörper 18 sind als eine Art "Satteldach" ausgebildet. Die seitlichen Begrenzungen und auch die Rückwand können durch Trennelemente, Wandelemente, Rahmenteile oder dergleichen gebildet sein. Unmittelbar benachbart zu den seitlichen Begrenzungen (Seiten 13, 14) des Aufnahmeraums 11, also quasi an den seitlichen Begrenzungen anliegend, ist zu beiden Seiten 13, 14 jeweils ein Verdrängungskörper 18 mit einem Abschnitt eines Dachelementes 20 angeordnet. Die Abschnitte der Dachelemente 20 dieser Verdrängungskörper 18 sind als eine Art "Pultdach" ausgebildet. Jeder dieser letztgenannten Verdrängungskörper 18 weist zwei Pneumatikzylinder 23 zum federnden Lagern der Dachelemente 20 auf dem Grundkörper 19 auf.

Die Dachformen und Neigungen können selbstverständlich variieren. So sind auch gekrümmte Dachformen einsetzbar. Entscheidend für die Dachform ist, dass sie das Strömen und Regulieren der Artikel in Richtung des Kanals 16 unterstützen. Des Weiteren kann auch die Anzahl der Pneumatikzylinder 23 variiert werden. Anstelle der Pneumatikzylinder 23 sind auch andere regelbare Dämpfungsglieder einsetzbar. Die in ihrer Oberfläche ebenen Dachelemente 20 decken den gesamten Feder-/Dämpfungsmechanismus gegenüber dem Aufnahmeraum 11 ab. Sämtliche Pneumatikzylinder 23 und Verbindungskanäle 26 sind unterhalb des Dachelementes 20 angeordnet. Genauer sind die Pneumatikzylinder 23 und die Verbindungskanäle 26 in einem zwischen dem Dachelement 20 und dem Grundkörper 19 gebildeten Hohlraum 27 angeordnet. Die Verbindungskanäle 26 sind zur Verbindung mit den Rohrleitungen 25 und damit mit dem Druckluftventil 21 aus dem Aufnahmeraum 11 heraus nach hinten durch die rückseitige Begrenzung (Rückwand 15) des Aufnahmeraums 11 hindurch geführt.

Zur Aufnahme bzw. vollständigen Abdeckung der Pneumatikzylinder 23 und der Verbindungskanäle 26 sind die Dachelemente 20 haubenartig ausgebildet und über dem Grundkörper 10 angeordnet. Vorzugsweise überlappen sich die Seitenwände 28 des Dachelementes 20 und die Seitenwände 29 des Grundkörpers 19, derart, dass die Seitenwände 28 des Dachelementes 20 bei der federnden Ausgleichsbewegung gegenüber dem Grundkörper 19 außen an den Seitenwänden 29 des Grundkörpers 19 geführt sind. Optional können die Dachelemente 20 auch kontaktlos zum Grundkörper 19 geführt sein, derart, dass die Seitenwänden 28 der Dachelemente 20 parallel und beabstandet zu den Seitenwänden 29 der Grundkörper 19 verlaufen.

Die Regelung der Pneumatikzylinder 23 zur Einstellung des jeweils benötigten Federungsverhaltens kann auf der Basis vorgegebener Regelgrößen erfolgen, die jedem Artikel zugeordnet sind. Optional können aber auch Mittel vorgesehen sein, mittels denen die Artikel und/oder Artikelcharakteristika, wie z. B. Gewicht, ermittelt werden können. Die durch das Mittel ermittelten Informationen können über entsprechende Signalleitungen an die Steuer- und Regelungseinheit zum Regeln des Druckluftregelventils 21 angeschlossen sein.

Im Folgenden wird das Verfahren anhand der Zeichnung näher erläutert: Das Verfahren dient zum Entleeren von mit stabförmigen Artikeln der Tabak verarbeitenden Industrie gefüllten Schragen. Zunächst werden die Schragen an das Entleermagazin 10 geführt und vorzugsweise in einer über-Kopf-Stellung in den Aufnahmeraum 11 eines Entleermagazins 10 geleert. Die in Strömungsrichtung S aus dem Schragen strömenden Artikel werden durch den Aufnahmeraum 11 des Entleermagazins 10 nach unten in den Bereich eines einen Kanal 16 bildenden Förderelementes 17 geleitet, vorzugsweise alleine durch die Schwerkraft. Während des Strömens durch das Entleermagazin 10 wird der Artikelstrom im Übergangsbereich der Artikel vom Aufnahmeraum 11 in den Kanal 16 durch mindestens einen als Stromregulierungselement wirkenden und aus einem Grundkörper 19 und einem federnd gegenüber dem Grundkörper 19 angeordneten Dachelement 20 gebildeten Verdrängungskörper 18 reguliert. Sobald die Artikel den Bereich des oder jedes Verdrängungskörpers 18 passiert haben, werden die Artikel entlang des Kanals 16 abtransportiert. Dadurch, dass die Dachelemente 20 gegenüber den Grundkörpern 19 federn, wird der Durchlauf der Artikel durch das Entleermagazin 10 verbessert. Im Weiteren entlastet die federnde Anordnung der Dachelemente 20 auf den Grundkörpern 19 die Artikel, die durch die nachströmenden Artikel belastet werden.

Erfindungsgemäß wird das Federungsverhalten jedes Dachelementes 20 gegenüber dem Grundkörper 19 produktabhängig angepasst, indem ein Federungsmittel 22 des Verdrängungskörpers 18 mittels eines Druckluftregelventils 21 geregelt wird. Die Regelung des Druckluftregelventils 21 erfolgt über eine Steuer- und Regelungseinheit. Die Steuer- und Regelungseinheit wird beispielsweise durch eine Bedienperson mit Informationen versorgt. Die Steuer- und Regelungseinheit kann die Informationen zur Regelung des Federungsverhaltens aber auch aus Datenbanken, in denen zu den einzelnen Artikeln die jeweiligen Charakteristika, wie z.B. Gewicht, Dämpfungsverhalten etc. gespeichert sind, beziehen. In einer weiteren Ausgestaltung können die Charakteristika auch über geeignete Mittel ermittelt werden, beispielsweise über eine Waage, die ihre Informationen an die Steuer- und Regelungseinheit weiterleitet.

Vorzugsweise wird das Federungsverhalten durch das Druckluftegelventil 21 automatisch und stufenlos geregelt wird. Dazu werden in einer bevorzugten Weiterbildung sämtliche Verdrängungskörper 18, nämlich alle zwischen den Dachelementen 20 und den Grundkörpern 19 aller Verdrängungskörper 18 angeordneten Pneumatikzylinder 23, über ein gemeinsames Druckluftregelventil 21 bezüglich ihres Federungsverhaltens durch eine Steuer- und Regelungseinheit geregelt.

In einer Variante können zwei einstellbare Druckregelventile vorgesehen sein, zwischen denen während eines Entleerzyklus umgeschaltet werden kann. Auf diese Weise kann ein höherer Druck vorgegeben werden, damit die Dachelemente 20 vor dem Entleeren eine Bewegung nach oben ausführen. Wenn die Dachelemente 20 in der oberen Position sind, wird ein geringerer Druck angelegt, um eine weiche Abfederung der aufschlagenden Artikel zu ermöglichen.

## Patentansprüche

1. Entleermagazin (10) für eine Schragenentleerstation zum Entleeren von mit stabförmigen Artikeln der Tabak verarbeitenden Industrie gefüllten Schragen, umfassend einen Aufnahmeraum (11) für die aus dem Schragen strömenden Artikel, wobei der mindestens an den Seiten (13, 14) und der Rückseite (15) begrenzte Aufnahmeraum (11) nach oben in Richtung der zu entleerenden Schragen offen und nach unten durch ein einen Kanal (16) bildendes Förderelement (17) zum Abtransport der Artikel begrenzt ist, sowie mindestens einen als Stromregulierungselement wirkenden Verdrängungskörper (18), der im Übergangsbereich der Artikel vom Aufnahmeraum (11) in den Kanal (16) angeordnet ist, wobei jeder Verdrängungskörper (18) einen Grundkörper (19) und ein federnd gegenüber dem Grundkörper (19) angeordnetes Dachelement (20) aufweist, das dem Aufnahmeraum (11) zugewandt ist, **dadurch gekennzeichnet, dass** jedem Verdrängungskörper (18) ein mittels Druckluftregelventil (21) regelbares Federungsmittel (22) zugeordnet ist, derart, dass mindestens das dem Aufnahmeraum (11) zugewandte Dachelement (20) hinsichtlich seines Federungsverhaltens gegenüber dem Grundkörper (19) produktabhängig regelbar ist.

2. Entleermagazin (10) nach Anspruch 1, **dadurch gekennzeichnet, dass** es mindestens ein Druckluftregelventil (21) umfasst, das zum automatischen und stufenlosen Regeln des Federungsverhaltens der Federungsmittel (22) ausgebildet und eingerichtet ist.

3. Entleermagazin (10) nach Anspruch 1 oder 2, **dadurch gekennzeichnet, dass** jedem Verdrängungskörper (18) mindestens zwei Pneumatikzylinder (23) als Federungsmittel (22) zur Bildung eines Dämpfungselementes zwischen Dachelement (20) und Grundkörper (19) zugeordnet sind, mittels dem das Dachelement (20) gegenüber dem Grundkörper (19) federnd angeordnet ist.

4. Entleermagazin (10) nach Anspruch 3, **dadurch gekennzeichnet, dass** mehrere Verdrängungskörper (18), jeweils mindestens zwei Pneumatikzylinder (23) umfassend, über die Breite B des Aufnahmeraums (11) verteilt vorgesehen und sämtliche Pneumatikzylinder (23) über ein Rohrleitungsnetz (24) an ein gemeinsames, regelbares Druckluftregelventil (21) angeschlossen sind.

5. Entleermagazin (10) nach Anspruch 3 oder 4, **dadurch gekennzeichnet, dass** über die Breite B des Aufnahmeraums (11) verteilt drei Verdrängungskörper (18) beabstandet zu den seitlichen Begrenzungen des Aufnahmeraums (11) angeordnet sind, wobei jeder dieser Verdrängungskörper (18) vier Pneumatikzylinder (23) zum federnden Lagern der Dachelemente (20) auf dem Grundkörper (19) aufweist, und unmittelbar benachbart zu den seitlichen Begrenzungen des Aufnahmeraums (11) zu beiden Seiten (13, 14) jeweils ein Verdrängungskörper (18) mit einem Abschnitt eines Dachelementes (20) angeordnet ist, wobei jeder dieser Verdrängungskörper (18) zwei Pneumatikzylinder (23) zum federnden Lagern der Dachelemente (20) auf dem Grundkörper (19) aufweist.

6. Entleermagazin (10) nach einem oder mehreren der Ansprüche 3 bis 5, **dadurch gekennzeichnet, dass** sämtliche Pneumatikzylinder (23) und Verbindungskanäle (26) unterhalb der Dachelemente (20) angeordnet und die Verbindungskanäle (26) zur Verbindung mit dem Druckluftregelventil (21) aus dem Aufnahmeraum (11) heraus nach hinten durch die ruckseitige Begrenzung des Aufnahmeraums (11) hindurch geführt sind.

7. Entleermagazin (10) nach einem oder mehreren der Ansprüche 1 bis 6, **dadurch gekennzeichnet, dass** die Dachelemente (20) haubenartig über dem Grundkörper (19) angeordnet sind, derart, dass Seitenwände (28) des Dachelementes (20) bei der federnden Ausgleichsbewegung gegenüber dem Grundkörper (19) außen an den Seitenwänden (29) des Grundkörpers (19) geführt sind.

8. Verfahren zum Entleeren von mit stabförmigen Artikeln der Tabak verarbeitenden Industrie gefüllten Schragen, umfassend die Schritte:
- Ausleeren eines Schragens in einen Aufnahmeraum (11) eines Entleermagazins (10),
- Leiten der aus dem Schragen strömenden Artikel durch den Aufnahmeraum (11) des Entleermagazins (10) nach unten in den Bereich eines einen Kanal (16) bildenden Förderelementes (17),
- Regulieren des Artikelstroms im Übergangsbereich der Artikel vom Aufnahmeraum (11) in den Kanal (16) durch mindestens einen als Stromregulierungselement wirkenden und aus einem Grundkörper (19) und einem federnd gegenüber dem Grundkörper (19) angeordneten Dachelement (20) gebildeten Verdrängungskörper (18), und
- Abtransport der Artikel entlang des Kanals (16),
**dadurch gekennzeichnet, dass** das Federungsverhalten jedes Dachelementes (20) gegenüber dem Grundkörper (19) produktabhängig angepasst wird, indem ein Federungsmittel (22) des Verdrängungskörper (18) mittels eines Druckluftregelventils (21) geregelt wird.

9. Verfahren nach Anspruch 8, **dadurch gekennzeichnet, dass** das Federungsverhalten durch das Druckluftegelventil (21) automatisch und stufenlos geregelt wird.

10. Verfahren nach Anspruch 8 oder 9, **dadurch gekennzeichnet, dass** sämtliche Verdrängungskörper (18), nämlich alle zwischen den Dachelementen (20) und den Grundkörpern (19) aller Verdrängungskörper (18) angeordneten Pneumatikzylinder (23), über ein gemeinsames Druckluftregelventil (21) bezüglich ihres Federungsverhaltens synchron geregelt werden.

## Claims

1. Discharger hopper (10) for a tray discharging station for discharging trays filled with rod-shaped articles of the tobacco-processing industry, comprising a receiving chamber (11) for the articles flowing out of the tray, wherein the receiving chamber (11) delimited at least on the sides (13, 14) and the rear side (15) is open upwards in the direction of the trays to be discharged and towards the bottom by a conveyor element (17) which forms a channel (16) for transporting the articles away, as well as at least one displacement body (18) which acts as a flow-control element and which is arranged in the transition region of the articles from the receiving chamber (11) into the channel (16), wherein each displacement body (18) has a base body (19) and a roof element (20) which is arranged resiliently with respect to the base body (19) and faces the receiving chamber (11), **characterised in that** each displacement body (18) is assigned a suspension means (22) which can be controlled by means of compressed-air control valve (21) in such a manner that at least the roof element (20) which faces the receiving chamber (11) can be controlled in a product-dependent manner in terms of its suspension behaviour with respect to the base body (19).

2. Discharger hopper (10) according to Claim 1, **characterised in that** it comprises at least one compressed-air control valve (21) which is configured and adapted for automatic and continuous control of the suspension behaviour of the suspension means (22).

3. Discharger hopper (10) according to Claim 1 or 2, **characterised in that** each displacement body (18) is assigned at least two pneumatic cylinders (23) as suspension means (22) for the formation of a damping element between roof element (20) and base body (19), by means of which the roof element (20) is arranged in a resilient manner with respect to the base body (19).

4. Discharger hopper (10) according to Claim 3, **characterised in that** several displacement bodies (18), comprising in each case at least two pneumatic cylinders (23), are provided distributed over the width B of the receiving chamber (11) and all the pneumatic cylinders (23) are connected via a pipeline network (24) to a joint, controllable compressed-air control valve (21).

5. Discharger hopper (10) according to Claim 3 or 4, **characterised in that**, distributed over the width B of the receiving chamber (11), three displacement bodies (18) are arranged spaced apart from the lateral delimitations of the receiving chamber (11), wherein each of these displacement bodies (18) has four pneumatic cylinders (23) for resilient bearing of the roof elements (20) on the base body (19), and in each case one displacement body (18) with a portion of a roof element (20) is arranged directly adjacent to the lateral delimitations of the receiving chamber (11) on both sides (13, 14), wherein each of these displacement bodies (18) has two pneumatic cylinders (23) for resilient bearing of the roof elements (20) on the base body (19).

6. Discharger hopper (10) according to one or more of Claims 3 to 5, **characterised in that** all the pneumatic cylinders (23) and connection channels (26) are arranged below the roof elements (20) and the connection channels (26) are, for connection to the compressed-air control valve (21), guided out of the receiving chamber (11) to the rear through the rear-side delimitation of the receiving chamber (11).

7. Discharger hopper (10) according to one or more of Claims 1 to 6, **characterised in that** the roof elements (20) are arranged in a hood-like manner above the base body (19) in such a manner that side walls (28) of the roof element (20) are guided externally on the side walls (29) of the base body (19) in the case of resilient balancing movement with respect to the base body (19).

8. Method for discharging trays filled with rod-shaped articles of the tobacco-processing industry, comprising the steps:
- discharging a tray into a receiving chamber (11) of a discharger hopper (10),
- conducting the articles flowing out of the tray through the receiving chamber (11) of the discharger hopper (10) downwards into the region of a conveying element (17) which forms a channel (16),
- controlling the article flow in the transition region of the articles from the receiving chamber (11) into the channel (16) by at least one displacement body (18) which acts as a flow-control element and is formed from a base body (19) and a roof element (20) arranged in a resilient manner with respect to the base body (19), and
- transporting away the articles along the channel (16),
**characterised in that** the suspension behaviour of each roof element (20) with respect to the base body (19) is adapted in a product-dependent manner by virtue of the fact that a suspension means (22) of the displacement body (18) is controlled by means of a compressed-air control valve (21).

9. Method according to Claim 8, **characterised in that** the suspension behaviour is controlled automatically and continuously by the compressed-air control valve (21).

10. Method according to Claim 8 or 9, **characterised in that** all the displacement bodies (18), namely all the pneumatic cylinders (23) arranged between the roof elements (20) and the base bodies (19) of all the displacement bodies (18), are controlled synchronously via a joint compressed-air control valve (21) in terms of their suspension behaviour.

## Revendications

1. Magasin de renverseur (10) pour une station de renversement de bateaux, destiné à vider des bateaux remplis d'articles de l'industrie de transformation du tabac en forme de bâtonnets, comprenant une cellule de réception (11) du flux d'articles s'écoulant du bateau, ladite cellule de réception (11), qui est délimitée au moins sur les côtés (13, 14) et sur sa face arrière (15), étant ouverte vers le haut en direction des bateaux à vider et délimitée vers le bas par un élément de convoyage (17) formant un conduit (16) destiné à évacuer les articles, ainsi qu'au moins un organe de déplacement (18) à effet d'élément de régulation de flux qui est agencé dans la zone de transition des articles de la cellule de réception (11) vers le conduit (16), chaque organe de déplacement (18) présentant un corps de base (19) et un élément de toit (20) agencé en suspension par rapport au corps de base (19) et tourné vers la cellule de réception (11), **caractérisé en ce qu'**un moyen de rappel (22) susceptible d'être réglé au moyen d'une vanne modulante à air comprimé (21) est associé à chaque organe de déplacement (18) de sorte qu'au moins l'élément de toit (20) tourné vers la cellule de réception (11) est susceptible d'être régulé en fonction du produit quant à son comportement élastique par rapport au corps de base (19).

2. Magasin de renverseur (10) selon la revendication 1, **caractérisé en ce qu'**il comprend au moins une vanne modulante à air comprimé (21) qui est constituée et conçue pour réguler automatiquement et en continu le comportement élastique du moyen de rappel (22).

3. Magasin de renverseur (10) selon la revendication 1 ou 2, **caractérisé en ce qu'**au moins deux vérins pneumatiques (23) sont associés à chaque organe de déplacement (18) en tant que moyen de rappel (22) destiné à former un élément d'amortissement entre l'élément de toit (20) et le corps de base (19) et au moyen duquel l'élément de toit (20) est agencé en suspension par rapport au corps de base (19).

4. Magasin de renverseur (10) selon la revendication 3, **caractérisé en ce que** plusieurs organes de déplacement (18), comprenant chacun au moins deux vérins pneumatiques (23), sont prévus répartis sur la largeur B de la cellule de réception (11) et que la totalité des vérins pneumatiques (23) est raccordée par un réseau de tuyauterie (24) à une vanne modulante à air comprimé (21) commune et susceptible d'être réglée.

5. Magasin de renverseur (10) selon la revendication 3 ou 4, **caractérisé en ce que** trois organes de déplacement (18) sont répartis sur la largeur B de la cellule de réception (11) et agencés à une certaine distance des limites latérales de la cellule de réception (11), chacun desdits organes de déplacement (18) présentant quatre vérins pneumatiques (23) pour disposer en suspension les éléments de toit (20) sur le corps de base (19), et qu'un corps de déplacement (18) respectif est agencé avec une portion d'un élément de toit (20) à proximité directe des limites latérales de la cellule de réception (11), des deux côtés (13, 14), chacun desdits organes de déplacement (18) présentant deux vérins pneumatiques (23) pour disposer en suspension les éléments de toit (20) sur le corps de base (19).

6. Magasin de renverseur (10) selon l'une quelconque ou plusieurs des revendications 3 à 5, **caractérisé en ce que** la totalité des vérins pneumatiques (23) et canaux de jonction (26) est agencée au-dessous des éléments de toit (20) et que les canaux de jonction (26) destinés à faire la liaison avec la vanne modulante à air comprimé (21) sortent de la cellule de réception (11) par l'arrière et traversent la limite arrière de la cellule de réception (11).

7. Magasin de renverseur (10) selon l'une quelconque ou plusieurs des revendications 1 à 6, **caractérisé en ce que** les éléments de toit (20) sont agencés en forme de capot au-dessus du corps de base (19) de sorte que des parois latérales (28) de l'élément de toit (20) sont, lors du mouvement suspensif de compensation par rapport au corps de base (19), amenées à l'extérieur jusqu'aux parois latérales (29) du corps de base (19).

8. Procédé de renversement de bateaux remplis d'articles de l'industrie de transformation du tabac en forme de bâtonnets, comprenant les étapes suivantes :
- vider un bateau dans une cellule de réception (11) d'un magasin de renverseur (10) ;
- diriger le flux d'articles s'écoulant du bateau à travers la cellule de réception (11) du magasin de renverseur (10) vers le bas dans la zone d'un élément de convoyage (17) formant un conduit (16) ;
- réguler le flux d'articles dans la zone de transition des articles de la cellule de réception (11) vers le conduit (16) par au moins un organe de déplacement (18) à effet d'élément de régulation du flux et formé d'un corps de base (19) et d'un élément de toit (20) agencé en suspension par rapport audit corps de base (19) ; et
- évacuer les articles le long du conduit (16),
**caractérisé en ce que** le comportement élastique de chaque élément de toit (20) par rapport au corps de base (19) est adapté en fonction du produit **en ce qu'**un moyen de rappel (22) de l'organe de déplacement (18) est régulé au moyen d'une vanne modulante à air comprimé (21).

9. Procédé selon la revendication 8, **caractérisé en ce que** le comportement élastique est régulé automatiquement et en continu par la vanne modulante à air comprimé (21).

10. Procédé selon la revendication 8 ou 9, **caractérisé en ce que** la totalité des organes de déplacement (18), c'est-à-dire tous les vérins pneumatiques (23) agencés entre les éléments de toit (20) et les corps de base (19) de tous les organes de déplacement (18), sont régulés, quant à leur comportement élastique, de manière synchronisée par une vanne modulante à air comprimé (21) commune.
